# EUROPÄISCHE PATENTSCHRIFT

(11) **EP 3 489 005 B1**
(45) Veröffentlichungstag und Bekanntmachung des Hinweises auf die Patenterteilung: **07.10.2020**
(21) Anmeldenummer: 17203560.2
(22) Anmeldetag: 24.11.2017
(51) Int. Cl.: B31B 50/44, B31B 100/00, B31B 110/35

(54) **FORMWERKZEUG UND VERFAHREN ZUM HERSTELLEN EINER VERPACKUNG**
MOULD AND METHOD FOR PRODUCING PACKAGING
OUTIL DE MOULAGE ET PROCÉDÉ DE FABRICATION D'UN EMBALLAGE

(43) Veröffentlichungstag der Anmeldung: 29.05.2019
(73) Patentinhaber: MULTIVAC Sepp Haggenmüller SE & Co. KG, 87787 Wolfertschwenden (DE)
(72) Erfinder: MÖßNANG, Konrad, 87439 Kempten (DE)
(74) Vertreter: Grünecker Patent- und Rechtsanwälte PartG mbB

(56) Entgegenhaltungen:
- DE-A1- 2 008 313
- DE-A1- 2 226 222
- DE-A1-102014 106 427

## Beschreibung

Die vorliegende Erfindung betrifft das Gebiet des Herstellens von Verpackungen, insbesondere von Verpackungen, die zumindest teilweise aus einem im Wesentlichen nicht thermoplastisch verformbaren Material gefertigt sind.

Aus der EP 2 829 392 A1 ist eine Vorrichtung zum Tiefziehen eines Kartonzuschnitts in einen schalen- oder becherförmigen Gegenstand bekannt. Mittels einer Stanzeinrichtung werden aus einer Kartonbahn Einzelzuschnitte vollständig ausgestanzt. Die ausgestanzten Einzelzuschnitte werden dann zum Umformen einer Formstation zugeführt. Die Formstation umfasst eine Formmatrize und einen in diese absenkbaren Formstempel. Es ist ein Faltenhalter vorgesehen, der auf die Formmatrize hin beaufschlagt werden kann, sodass der umzuformende Einzelzuschnitt zwischen der Formmatrize und dem Faltenhalter eingespannt ist. Hierdurch soll beim Tiefziehen ein kontrolliertes Nachrutschen des Materials gewährleistet werden. Dem Formstempel gegenüberliegend ist ein Gegenkolben angeordnet, der gegen die Unterseite des Einzelzuschnitts zu pressen vermag. Hierdurch soll während des Tiefziehens der Boden des zu bildenden Teils gehalten werden. Nachteilig an diesem System ist, dass das zu verarbeitende Material der Formstation bereits in Form vollständig abgetrennter Einzelzuschnitte zugeführt werden muss. Somit muss für jedes herzustellende Teil ein Einzelzuschnitt an die Formstation übergeben werden. Zudem bilden sich trotz des Faltenhalters beim Tiefziehen zumindest kleinere Falten. Aufgrund des sich absenkbar über der Formmatrize befindlichen Formstempels ist es außerdem aus Platzgründen im Allgemeinen nicht möglich, die geformten Teile direkt in der Formstation weiter zu bearbeiten.

Die DE 10 2014 106 427 A1 beschreibt ein Verfahren zur Herstellung dreidimensionaler Formteile aus einer Bahn eines flächigen, plastisch verformbaren Faserwerkstoffs mit einer Tiefziehvorrichtung, welche einen Stempel und eine zugehörige Matrize umfasst. Vor Erreichen der Tiefziehvorrichtung wird ein Entlastungsschnitt durchgeführt, so dass ein Zuschnitt für das Formteil mit der Bahn über wenigstens einen Steg verbunden und im Übrigen aus der Bahn gelöst ist. In der Tiefziehvorrichtung wird der Stempel abgesenkt und drückt den Zuschnitt in eine Ziehbüchse ein. Ein Gegenhalter stößt das Formteil aus der Ziehbüchse aus.

Die DE 2 226 222 A1 beschreibt ein Verfahren zum Aufrichten von Kartonzuschnitten, die aus einem Bodenfeld und einer Anzahl von Seitenwandfeldern sowie eventuell Fugenfeldern bestehen. Ein Stapel von solchen Kartonzuschnitten wird in einem Magazin bereitgestellt. Unter dem Magazin befindet sich eine Form, unter deren offenen Boden ein Abzieher angeordnet ist. Dieser hat an seiner Oberfläche Sauglöcher, die mit einer Vakuumquelle in Verbindung stehen. Der Abzieher kann durch den offenen Boden der Form aufwärts geführt werden, um einen Kartonzuschnitt zu ergreifen und dann in die Form herunter zu ziehen.

Die DE 2 008 313 A1 beschreibt ein Verfahren zum Falten eines gekerbten Zuschnitts von Pappe in einen Behälter. Ein Zuschnitt, welcher eine etwa rechteckige Form aufweist, wird mittels einer Vakuumplatte mit einer Anzahl von Saugnäpfen entlang einer Anordnung von Faltelementen, welche Stäbe und Anschläge aufweisen, nach unten bewegt.

Es ist Aufgabe der vorliegenden Erfindung, ein Verfahren bereitzustellen, welches ein Herstellen von Verpackungen auch aus einem nicht thermoplastischen oder nur geringfügig thermoplastischen Material erlaubt und effizient in einen übergeordneten Arbeitsprozess eingliederbar ist. Zudem soll ein entsprechendes Formwerkzeug angegeben werden.

Diese Aufgabe wird jeweils durch den Gegenstand der Ansprüche 1 oder 10 gelöst. Die abhängigen Ansprüche geben vorteilhafte Ausführungsformen der Erfindung an.

Bei einem Verfahren zum Herstellen einer Verpackung gemäß einem Aspekt der Erfindung wird zunächst ein vorgestanzter Materialbogen bereitgestellt. Aus dem vorgestanzten Materialbogen ist eine Teilfläche des Materialbogens unvollständig ausgestanzt, so dass die Teilfläche über mehrere Haltenasen mit einer Restfläche des Materialbogens verbunden ist. Die unvollständig ausgestanzte Teilfläche soll später die Verpackung, bzw. einen Teil davon, bilden und kann entsprechend geformt sein. Soll die Verpackung beispielsweise als eine Verpackungsschale mit einer rechteckigen Grundfläche hergestellt werden, kann die Teilfläche als im Wesentlichen rechteckige Fläche ausgestanzt sein. Es sind aber auch andere Formgebungen denkbar. Beispielsweise könnte die Verpackung als eine Verpackungsschale mit einer runden oder elliptischen Grundfläche ausgebildet werden.

Vorzugsweise sind die Haltenasen derart positioniert, dass die unvollständig ausgestanzte Teilfläche in mehrere Richtungen an der Restfläche des Materialbogens gehalten wird. So bleibt die ausgestanzte Teilfläche gegenüber der Restfläche des Materialbogens in einer definierten Orientierung und Lage.

Der vorgestanzte Materialbogen wird über einer Formmatrize eines Formwerkzeugs positioniert, so dass die unvollständig ausgestanzte Teilfläche des Materialbogens eine Öffnung einer Formvertiefung der Formmatrize zumindest teilweise abdeckt. Die Formvertiefung der Formmatrize ist entsprechend der gewünschten Form der herzustellenden Verpackung ausgelegt.

Nach dem Positionieren des vorgestanzten Materialbogens über der Formmatrize wird die Restfläche des Materialbogens gegen eine Anlagefläche der Formmatrize geklemmt. Hierzu kann eine Klemmeinrichtung die Restfläche des Materialbogens gegen die Anlagefläche der Formmatrize beaufschlagen. Es ist möglich, aber nicht zwingend notwendig, dass die Restfläche des Materialbogens tatsächlich mit der Formmatrize in Kontakt kommt. Es wäre auch denkbar, dass zwischen der Anlagefläche der Formmatrize und der Restfläche des Materialbogens ein oder mehrere Zwischenelemente vorgesehen sind, solange die Restfläche des Materialbogens gegenüber der Anlagefläche durch das Klemmen zumindest bereichsweise immobilisiert wird.

Die unvollständig ausgestanzte Teilfläche des Materialbogens wird mittels Unterdruck an einen in der Formvertiefung der Formmatrize höhenverfahrbaren Einsatz angesaugt. Hierbei befindet sich der höhenverfahrbare Einsatz in einer Startposition. Aus der Startposition heraus wird der höhenverfahrbare Einsatz entlang einer Verfahrrichtung weiter in die Formvertiefung hinein verfahren. Dies kann bei fortgesetztem Ansaugen der Teilfläche des Materialbogens an den höhenverfahrbaren Einsatz erfolgen. Die Teilfläche des Materialbogens wird hierbei in die Formvertiefung hineingezogen und so zu einer Verpackungsschale geformt.

Wie erwähnt, wird ein Materialbogen verwendet, aus dem die Teilfläche, welche anschließend zum Formen der Verpackung verwendet wird, lediglich unvollständig aus dem Materialbogen ausgestanzt ist. Daher kann die Teilfläche zusammen mit der Restfläche des Materialbogens dem Formwerkzeug zugeführt werden. Dies erleichtert ein korrektes Positionieren über der Formmatrize des Formwerkzeugs, auch bei komplizierter Formgebung der ausgestanzten Teilfläche. Insbesondere wird ein automatisiertes Positionieren über der Formmatrize vereinfacht, da die Restfläche des Materialbogens als Angriffsfläche für Halte- oder Greifelemente zur Verfügung steht.

Es ist im Rahmen der Erfindung auch möglich, dass aus dem Materialbogen mehrere Teilflächen unvollständig ausgestanzt sind, welche dann jeweils in einer zugeordneten Formvertiefung der Formmatrize mit einem entsprechenden höhenverfahrbaren Einsatz, wie oben beschrieben, zu einer Verpackungsschale geformt werden. So wird es ermöglicht, durch geeignetes Positionieren des Materialbogens in einem einzigen Schritt gleich das Material für mehrere Verpackungsschalen über der Matrize zu positionieren und die Verpackungsschalen anschließend gleichzeitig zu formen.

Da die Teilfläche des Materialbogens aufgrund des Ansaugens mittels Unterdruck beim Verfahren des höhenverfahrbaren Einsatzes in die Formvertiefung hineingezogen wird, ist das Vorsehen eines Formstempels, welcher das Material in die Formvertiefung der Formmatrize hineindrückt, nicht erforderlich (aber dennoch möglich). Somit ist bei der Erfindung die geformte Verpackungsschale in der Matrize von oben her leichter zugänglich und kann direkt in der Matrize weiteren Verarbeitungsschritten unterzogen werden. Hierfür können beispielsweise zusätzliche Vorrichtungen über der Matrize vorgesehen sein.

Vorzugsweise reißen beim Verfahren des höhenverstellbaren Einsatzes aus der Startposition weiter in die Formvertiefung hinein die Haltenasen ab, wodurch die Teilfläche von der Restfläche des Materialbogens getrennt wird. Da die Restfläche des Materialbogens gegen die Anlagefläche der Formmatrize geklemmt wird und die Teilfläche des Materialbogens mittels Unterdruck an den höhenverfahrbaren Einsatz angesaugt wird, erfolgt das Abreißen der Haltenasen auf kontrollierte Art und Weise. Ein Verdrehen der Teilfläche oder des Materialbogens beim Abreißen der Haltenasen ist im Allgemeinen nicht möglich.

Vorzugsweise weist die Formvertiefung der Formmatrize eine sich in Richtung auf die Öffnung hin aufweitende Formschräge auf. So können Verpackungsschalen geformt werden, deren Seitenwände in Richtung auf eine Öffnung der Verpackungsschale hin nach außen geneigt sind. Durch die Formschräge wird zudem das Hineinziehen der Teilfläche des Materialbogens in die Formvertiefung erleichtert.

Es ist im Sinne der Erfindung möglich, dass der Materialbogen bereits vorgestanzt vorliegt. Beispielsweise könnten vorgestanzte Materialbögen von einem Zulieferer bezogen oder zuvor in einem separaten Verfahren hergestellt worden sein. Vorgestanzte Materialbögen können jeweils separat vorliegen. Es wäre aber beispielsweise auch denkbar, dass eine Vielzahl von vorgestanzten Materialbögen in einem miteinander verbundenen Zustand vorliegt, beispielsweise als Vorratsrolle. Die vorgestanzten Materialbögen könnten dann vor dem Positionieren über der Formmatrize voneinander getrennt werden oder es könnte ein vorgestanzter Materialbogen ohne vorherige Trennung von den übrigen Materialbögen über der Matrize positioniert werden.

Es ist auch denkbar, dass das erfindungsgemäße Verfahren das Vorstanzen des Materialbogens umfasst. Der Schritt des Bereitstellens des vorgestanzten Materialbogens könnte dann das Vorstanzen des Materialbogens, vorzugsweise durch eine Stanzstation, umfassen. Hierbei kann die Teilfläche des Materialbogens unvollständig aus dem Materialbogen ausgestanzt werden, so dass die Teilfläche über die mehreren Haltenasen mit der Restfläche des Materialbogens verbunden bleibt.

Es wäre denkbar, dass der Materialbogen bereits vor dem Vorstanzen als separate Materialplatte vorliegt. Diese könnte nach dem Vorstanzen manuell oder automatisch über der Formmatrize positioniert werden. Es wäre aber auch denkbar, dass der Materialbogen Teil einer längeren Materialbahn ist, die beispielsweise von einer Vorratsrolle abgerollt wird. In diesem Fall könnte der Materialbogen zunächst einer Stanzstation zum Vorstanzen des Materialbogens zugeführt werden und dann zum Positionieren des vorgestanzten Materialbogens durch einen Vorschub der Materialbahn über der Formmatrize des Formwerkzeugs positioniert werden. Denkbar wäre auch, dass der Stanzstation eine Materialbahn zugeführt wird und die Stanzstation den Materialbogen gleichzeitig mit dem Austanzen der Teilfläche oder in einem zusätzlichen Schritt von dem Rest der Materialbahn trennt

Vorzugsweise ist das Material des Materialbogens im Wesentlichen nicht thermoplastisch verformbar. Es ist aber durchaus denkbar, dass der Materialbogen aus einem Material besteht, welches Bestandteile umfasst, die für sich allein genommen thermoplastisch verformbar sind. Wenn das Material des Materialbogens nicht thermoplastisch verformbar ist, kann das Abreißen der Haltenasen besonders kontrolliert erfolgen. Vorzugsweise umfasst das Material des Materialbogens Naturfaser, Karton und/oder Papier. So können kostengünstige, umweltfreundliche und stabile Verpackungen hergestellt werden.

Gemäß einer vorteilhaften Weiterbildung wird eine thermoplastische Folienlage über dem Materialbogen über der Formmatrize positioniert. Die thermoplastische Folienlage kann in die aus der Teilfläche des Materialbogens geformte Verpackungsschale geformt werden, sodass später kein direkter Kontakt zwischen einem zu verpackenden Produkt und der Verpackungsschale besteht. Dies ist insbesondere dann vorteilhaft, wenn das zu verpackende Produkt Feuchtigkeit aufweist, welche bei Kontakt von der Verpackungsschale aufgesaugt würde. Die thermoplastische Folienlage wird über dem Materialbogen positioniert, während sich der Materialbogen über der Formmatrize befindet. Beispielsweise kann die thermoplastische Folienlage über dem Materialbogen positioniert werden, bevor die Teilfläche des Materialbogens durch Verfahren des höhenverfahrbaren Einsatzes in die Formvertiefung hingezogen und so die Verpackungsschale geformt wird. Es wäre aber prinzipiell auch denkbar, dass zunächst die Verpackungsschale geformt wird und die thermoplastische Folienlage erst dann über dem Materialbogen über der Formmatrize positioniert wird. In beiden Fällen kann die Folienlage jedoch über dem Materialbogen positioniert werden, solange dieser noch auf der Formmatrize liegt. Es ist somit nicht notwendig, die Verpackungsschale in eine weitere Arbeitsstation zu verbringen, bevor die thermoplastische Folienlage aufgebracht wird.

Vorzugsweise wird die thermoplastische Folienlage mittels einer Anwendung von Druckluft von der von dem Materialbogen abgewandten Seite der Folienlage aus in die Verpackungsschale hineingeformt. Durch die Druckluft wird die thermoplastische Folienlage in die Verpackungsschale hinein beaufschlagt und kann sich an das Innere der Verpackungsschale anlegen. Vorzugsweise wird die thermoplastische Folienlage hierbei von der Klemmeinrichtung gehalten. Die thermoplastische Folienlage kann bereits mit Druckluft beaufschlagt werden, während die Teilfläche des Materialbogens zum Formen der Verpackungsschale in die Formvertiefung hineingezogen wird, sodass die thermoplastische Folienlage gleich zusammen mit der Verpackungsschale in Form gebracht wird. Es wäre aber auch denkbar, zunächst die Verpackungsschale vollständig zu formen und erst dann die thermoplastische Folienlage mit Druckluft zu beaufschlagen, um sie in die Verpackungsschale hineinzuformen.

Um das Formen der thermoplastischen Folienlage zu vereinfachen, kann die Folienlage nach dem Positionieren über dem Materialbogen über der Formmatrize mittels einer auf der von der Formmatrize abgewandten Seite der Folienlage liegenden Heizeinrichtung beheizt werden. Die Heizeinrichtung kann insbesondere parallel zu der Verfahrrichtung des höhenverfahrbaren Einsatzes verfahrbar sein. Um ein Positionieren des Materialbogens und der thermoplastischen Folienlage zu ermöglichen, kann die Heizeinrichtung weg von der Formmatrize in eine Verstauposition verfahren werden. Nach der Positionierung der thermoplastischen Folienlage kann die Heizeinrichtung aus der Verstauposition in Richtung auf die Formmatrize hin in eine Heizposition verfahren werden, um die thermoplastische Folienlage zu beheizen.

Die Erfindung betrifft zudem ein Formwerkzeug zum Herstellen einer Verpackung aus einem Materialbogen, welcher durch unvollständiges Ausstanzen einer Teilfläche des Materialbogens derart vorgestanzt wurde, dass die Teilfläche über mehrere Haltenasen mit einer Restfläche des Materialbogens verbunden bleibt. Das Formwerkzeug kann zum Durchführen des erfindungsgemäßen Verfahrens ausgelegt, geeignet und konfiguriert sein. Im Bezug auf das Verfahren beschriebene Merkmale lassen sich auf das Formwerkzeug bzw. auf eine das Formwerkzeug umfassende Verpackungsmaschine, übertragen und umgekehrt.

Ein erfindungsgemäßes Formwerkzeug umfasst eine Formmatrize, welche eine Formvertiefung mit einer Öffnung und eine Anlagefläche umfasst. Zudem umfasst das Formwerkzeug eine Klemmeinrichtung, welche dazu ausgelegt ist, die Restfläche des Materialbogens gegen die Anlagefläche der Formmatrize zu klemmen, wenn der vorgestanzte Materialbogen über Formmatrize so positioniert ist, dass die Teilfläche des Materialbogens die Öffnung der Formvertiefung der Formmatrize zumindest teilweise abdeckt. In der Formvertiefung der Formmatrize ist ein höhenverfahrbarer Einsatz vorgesehen, der aus einer Startposition heraus entlang einer Verfahrrichtung weiter in die Formvertiefung hinein verfahrbar ist. Das Formwerkzeug umfasst zudem eine Unterdruckeinrichtung, an welche ein z.B. mittels einer Vakuumpumpe erzeugbarer Unterdruck anlegbar ist und welche dazu ausgelegt ist, die Teilfläche des Materialbogens mittels Unterdruck an den höhenverfahrbaren Einsatz anzusaugen. Gemäß einer vorteilhaften Ausführungsform sind in dem höhenverfahrbaren Einsatz Kanäle mit Öffnungen vorgesehen, durch welche die Unterdruckeinrichtung die Teilfläche des Materialbogens ansaugen kann.

Vorzugsweise weist die Formvertiefung der Formmatrize eine sich im Hinblick auf die Öffnung hin ausweitende Formschräge auf.

Das Formwerkzeug kann des Weiteren eine Drucklufteinrichtung umfassen, die dazu konfiguriert ist, eine über dem Materialbogen über der Formmatrize positionierte thermoplastische Folienlage mittels Anwendung von Druckluft von der von dem Materialbogen abgewandten Seite der Folienlage aus in Richtung auf den Materialbogen zu beaufschlagen.

Das Formwerkzeug kann eine Heizeinrichtung umfassen, die dazu ausgelegt ist, die Folienlage nach dem Positionieren der Folienlage über dem Materialbogen über der Formmatrize von der von der Formmatrize abgewandten Seite der Folienlage aus zu beheizen.

Die Heizeinrichtung kann parallel zu der Verfahrrichtung des höhenverfahrbaren Einsatzes auf die Formmatrize hin und von der Formmatrize weg verfahrbar sein.

Die Erfindung betrifft zudem eine Verpackungsmaschine, welche das beschriebene Formwerkzeug umfasst. Die Verpackungsmaschine kann zudem eine Stanzstation umfassen, die zum Vorstanzen des Materialbogens durch unvollständiges Ausstanzen der Teilfläche des Materialbogens konfiguriert ist, sodass die Teilfläche über mehrere Haltenasen mit der Restfläche des Materialbogens verbunden bleibt.

Die Verpackungsmaschine kann zudem eine Fördereinrichtung aufweisen, die dazu konfiguriert ist, den von der Stanzstation vorgestanzten Materialbogen über der Formmatrize des Formwerkzeugs so zu positionieren, dass die Teilfläche des Materialbogens die Öffnung der Formvertiefung der Formmatrize zumindest teilweise abdeckt.

Gemäß einem nicht beanspruchten Beispiel wird ein Verfahren zum Herstellen einer Verpackung bereitgestellt, bei dem anstelle des vorgestanzten Materialbogens mit der unvollständig ausgestanzten Teilfläche ein separater Materialzuschnitt über der Formmatrize des Formwerkzeugs positioniert wird, welcher zu einer Verpackungsschale geformt werden soll.

Ein solches Verfahren umfasst das Positionieren eines Materialzuschnitts über einer Formmatrize eines Formwerkzeugs, so dass der Materialzuschnitt eine Öffnung einer Formvertiefung der Formmatrize zumindest teilweise abdeckt. Der Materialzuschnitt wird mittels Unterdruck an einen in der Formvertiefung der Formmatrize höhenverfahrbaren Einsatz in einer Startposition des höhenverfahrbaren Einsatzes angesaugt. Aus der Startposition heraus wird der höhenverfahrbare Einsatz entlang einer Verfahrrichtung weiter in die Formvertiefung hinein verfahren, wobei der Materialzuschnitt in die Formvertiefung hineingezogen und so zu einer Verpackungsschale geformt wird.

Bei einem solchen Verfahren kann, im Gegensatz zu dem Verfahren, bei dem der vorgestanzte Materialbogen mit der unvollständig ausgestanzten Teilfläche verarbeitet wird, ein Klemmen des Materials gegen eine Anlagefläche der Formmatrize entfallen. Um dennoch eine einfache Positionierung des Materialzuschnitts in einer geeigneten Position über der Formmatrize zu ermöglichen, kann der Materialzuschnitt optional an einem Positionierelement ausgerichtet werden. Ein solches Positionierelement, beispielsweise in Form von Positionierstiften und/oder Positionierkanten, kann beispielsweise an der Formmatrize vorgesehen oder angebracht sein.

Bezüglich des Verfahrens, bei dem der vorgestanzte Materialbogen mit der unvollständig ausgestanzten Teilfläche verarbeitet wird, beschriebene Merkmale lassen sich auf das Verfahren übertragen, bei dem der Materialzuschnitt verarbeitet wird. Insbesondere lassen sich die Merkmale der Ansprüche 4 bis 9 allein oder in beliebiger Kombination auf das Verfahren übertragen, bei dem der Materialzuschnitt verarbeitet wird.

Das Verfahren, bei dem der Materialzuschnitt verarbeitet wird, kann ebenfalls mit dem beschriebenen Formwerkzeug durchgeführt werden. Optional kann hierfür die Klemmeinrichtung des Formwerkzeugs weggelassen werden und/oder das beschriebene Positionierelement zusätzlich vorgesehen werden.

Im Folgenden soll die Erfindung anhand von Ausführungsbeispielen unter Bezugnahme auf die Figuren weiter erläutert werden. Dabei zeigt
- Fig. 1: eine schematische Ansicht auf eine Verpackungsmaschine mit einem Formwerkzeug und einer Stanzstation gemäß einer Ausführungsform;
- Fig. 2: eine schematische Draufsicht auf einen vorgestanzten Materialbogen;
- Fig. 3: eine perspektivische Schemaansicht einer mit einem Verfahren gemäß einer Ausführungsform hergestellten Verpackungsschale; und
- Fig. 4A - 4D: eine schematische Darstellung einer Abfolge von Betriebszuständen eines Formwerkzeugs gemäß einer Ausführungsform beim Herstellen einer Verpackung gemäß eines erfindungsgemäßen Verfahrens nach einer Ausführungsform.
- Fig. 5: eine schematische Draufsicht auf Materialzuschnitte, welche in einem beispielhaften, nicht beanspruchten Verfahren zu Formvertiefungen umgeformt werden.

Figur 1 zeigt eine Verpackungsmaschine 1 gemäß einer Ausführungsform. Die Verpackungsmaschine 1 umfasst eine Stanzstation 3 sowie ein Formwerkzeug 5, welche beide an einem Maschinengestell 7 vorgesehen sind. Die Stanzstation 3 umfasst ein Stanzwerkzeugoberteil 9 sowie ein Stanzwerkzeugunterteil 11. Eine Materialbahn 13 wird mittels einer

Transporteinrichtung 15 einer an dem Maschinengestell 7 angebrachten Vorratsrolle 17 entnommen und der Stanzstation 3 zugeführt. Die Fördereinrichtung 15 kann beispielsweise beidseitig von der Materialbahn 13 an dem Maschinengestell 7 geführte Klammerketten zum klammernden Halten der Materialbahn 13 umfassen.

Die Stanzstation 3 ist dazu konfiguriert, die Materialbahn 13 vorzustanzen. Insbesondere wird ein Materialbogen 19, welcher Teil der Materialbahn 13 ist, vorgestanzt. Figur 2 zeigt in schematischer Draufsicht einen von der Stanzstation 3 vorgestanzten Materialbogen 19. In der gezeigten Ausführungsform wurde dieser beim Vorstanzen auch von dem Rest der Materialbahn 13 getrennt. Dies ist aber nicht zwingend erforderlich. Im Übrigen wäre es auch denkbar, der Stanzstation 3 anstelle der Materialbahn 13 bereits separierte Materialbögen 19 zum Vorstanzen zuzuführen.

Die Stanzstation 3 stanzt beim Vorstanzen des Materialbogens 19 in der gezeigten Ausführungsform vier Teilflächen 21 durch unvollständiges Ausstanzen aus dem Materialbogen 19 aus, sodass die Teilflächen 21 jeweils über mehrere Haltenasen 23 mit einer Restfläche 25 des Materialbogens 19 verbunden bleiben. Die Teilflächen 21 entsprechen jeweils einem Bereich, der später mit dem Formwerkzeug 5 in eine Verpackungsschale 27 umgeformt wird. In der dargestellten Ausführungsform sollen Verpackungsschalen 27 der in Figur 3 gezeigten Form hergestellt werden, also Verpackungsschalen 27 mit einer rechteckigen Grundfläche 29 und nach außen gekippten Seitenwänden 31. Es wären selbstverständlich auch andere Formgebungen für die Verpackungsschale 27 denkbar, wie beispielsweise eine Verpackungsschale 27 mit einem beliebigen Vieleck, einem Kreis oder eine Ellipse als Grundfläche 29. Die Formgebung der unvollständig auszustanzenden Teilflächen 21 des Materialbogens 19 können an die jeweils gewünschte Form der Verpackungsschale 27 angepasst werden.

In der gezeigten Ausführungsform werden durch die Stanzstation 3, wie erwähnt, jeweils vier Teilflächen 21 aus einem Materialbogen 19 unvollständig ausgestanzt. Bei der nachfolgend beschriebenen Weiterverarbeitung des Materialbogens 19 durch das Formwerkzeug 5 können so vier Verpackungsschalen 27 gleichzeitig hergestellt werden. Es wäre selbstverständlich auch denkbar, eine beliebige andere Anzahl von Teilflächen 21 unvollständig aus dem Materialbogen 19 auszustanzen. Insbesondere wäre es auch denkbar, lediglich eine Teilfläche 21 aus einem Materialbogen 19 unvollständig auszustanzen und die Verpackungsschalen 27 jeweils einzeln herzustellen.

Nach dem Vorstanzen wird der Materialbogen 19 zur weiteren Verarbeitung an das Formwerkzeug 5 übergeben. Insbesondere wird der vorgestanzte Materialbogen 19 über einer Formmatrize 33 des Formwerkzeugs 5 positioniert. In der gezeigten Ausführungsform erfolgt dies durch ein Weiterfördern des Materialbogens 19 mittels der Fördereinrichtung 15. Es wäre aber beispielsweise auch denkbar, den Materialbogen 19 dem Formwerkzeug 5 manuell zuzuführen.

Das Formwerkzeug 5 umfasst die Formmatrize 33 sowie ein Deckelteil 35. Figur 4A zeigt ausschnittsweise die Formstation 5 in einem geöffneten Betriebszustand. In dem geöffneten Betriebszustand sind die Formmatrize 33 und der Deckelteil 35 derart voneinander beabstandet, dass der Materialbogen 19 zwischen der Formmatrize 33 und dem Deckelteil 35 positioniert werden kann. In Figur 4A wurde der Materialbogen 19 mittels der Fördereinrichtung 15 bereits derart über der Formmatrize 33 positioniert, dass die unvollständig ausgestanzten Teilflächen 21 des Materialbogens 19 jeweils eine Öffnung 37 einer zugeordneten Formvertiefung 39 der Formmatrize 33 zumindest teilweise abdecken. Es wurde ebenfalls eine thermoplastische Folienlage 41 über dem Materialbogen 19 auf der der Formmatrize 33 abgewandten Seite des Materialbogens 19 positioniert. In der gezeigten Ausführungsform wird die thermoplastische Folienlage 41 von einer entsprechenden Vorratsrolle 43 des Formwerkzeugs 5 abgezogen (siehe Figur 1).

Nach der Positionierung des vorgestanzten Materialbogens 19 und der thermoplastischen Folienlage 41 zwischen der Formmatrize 33 und dem Deckelteil 35 des Formwerkzeugs 5 wird das Formwerkzeug 5 durch Aufeinander-Zubewegen der Formmatrize 33 und des Deckelteils 35 geschlossen. Die resultierende Betriebssituation ist in Figur 4B dargestellt. Der Deckelteil 35 umfasst an seinem der Formmatrize 33 zugwandten Ende eine Klemmeinrichtung 45, die in der gezeigten Ausführungsform als Gitter ausgebildet ist, welches im Wesentlichen der Form der Restfläche 25 des Materialbogens 19 entspricht. Im geschlossenen Zustand des Formwerkzeugs 5 klemmt die Klemmeinrichtung 45 die Restfläche 25 des Materialbogens 19 gegen eine Anlagefläche 47 der Formmatrize 33. Auch die über dem Materialbogen 19 vorliegende thermoplastische Folienlage 41 wird mittels der Klemmeinrichtung 45 gegen die Anlagefläche 47 der Formmatrize 33 geklemmt und so immobilisiert. Vorzugsweise wird im geschlossenen Zustand des Formwerkzeugs 5 durch die Formmatrize 33 und den Deckelteil 35 zusammen mit dem dazwischen geklemmten Materialbogen 19 und der dazwischen geklemmten thermoplastischen Folienlage 41 ein luftdicht abgeschlossener Innenraum definiert.

Das Formwerkzeug 5 umfasst höhenverfahrbare Einsätze 49, von denen jeweils einer in einer Formvertiefung 39 der Formmatrize 33 vorliegt. Die Einsätze 49 sind jeweils entlang einer Verfahrrichtung V innerhalb der Formvertiefungen 39 höhenverstellbar. Die Verfahrrichtung V ist parallel zu der Richtung, entlang der die Formmatrize 33 und das Deckelteil 35 des Formwerkzeugs 5 zum Schließen bzw. Öffnen des Formwerkzeugs 5 gegeneinander verfahren werden. In den Figuren 4A und 4B sind die höhenverstellbaren Einsätze 49 jeweils in einer Startposition dargestellt, welche einer maximal ausgefahrenen Stellung entspricht. In der Startposition liegt eine Aufnahmeplatte 51 eines höhenverstellbaren Einsatzes 49 jeweils im Wesentlichen auf einer Höhe, auf der sie bündig mit der Öffnung 37 der entsprechenden Formvertiefung 39 der Formmatrize 33 ist. Die höhenverstellbaren Einsätze 49 umfassen jeweils Kanäle 53, die in in der Halteplatte 51 ausgebildete Öffnungen enden, die dem Materialbogen 19 zugewandt sind. Die Kanäle 53 sind mit einer Unterdruckeinrichtung 55 verbunden, die dazu ausgelegt ist, die Teilflächen 21 des Materialbogens 19 mittels durch die Kanäle 53 angelegtem Unterdruck an die Halteplatte 51 des jeweiligen höhenverfahrbaren Einsatzes 49 anzusaugen. Die Teilflächen 21 werden nach Schließen des Formwerkzeugs 5 durch die Unterdruckeinrichtung 55 jeweils zumindest bereichsweise an den entsprechenden höhenverfahrbaren Einsatz 49 angesaugt und an diesem gehalten.

Nach dem Ansaugen der unvollständig ausgestanzten Teilflächen 21 an den jeweiligen höhenverfahrbaren Einsatz 49 werden die höhenverfahrbaren Einsätze 49 entlang der Verfahrrichtung V aus der Startposition weiter in die Formvertiefungen 39 hinein verfahren. Hierbei werden die Teilflächen 21 des Materialbogens 19 in die Formvertiefungen 39 hineingezogen und so jeweils zu einer Verpackungsschale 27 geformt. Figur 4C zeigt die Situation, nachdem die höhenverstellbaren Einsätze 49 vollständig eingefahren wurden. Dadurch, dass die unvollständig ausgestanzten Teilflächen 21 beim Einfahren der Einsätze 49 an die Einsätze 49 angesaugt wurden, wurden die Teilflächen 21 beim Hineinziehen in die jeweilige Formvertiefung 39 durch Eingriff mit Seitenwänden der Formvertiefung 39, insbesondere mit Formschrägen 57 der Formvertiefungen 39, die sich in Richtung auf die Öffnungen 37 der Formvertiefungen 39 hin aufweiten, zu Verpackungsschalen 27 geformt. Da die Restfläche 25 des Materialbogens 19 beim Einfahren des höhenverfahrbaren Einsatzes 49 gegen die Anlagefläche 47 der Formmatrize 33 geklemmt ist, reißen beim Hineinziehen der Teilflächen 21 in die Formvertiefungen 39 die Haltenasen 23 ab und die Verpackungsschalen 27 werden von der Restfläche 25 des Materialbogens 19 getrennt.

Im Deckelteil 35 des Formwerkzeugs 5 ist eine Heizeinrichtung 59 vorgesehen, welche parallel zu der Verfahrrichtung V der höhenverfahrbaren Einsätze 49 auf die Formmatrize 33 hin und von der Formmatrize 33 weg verfahrbar ist. In den Figuren 4A und 4B ist die Heizeinrichtung 59 in einer Verstauposition dargestellt, in der sie innerhalb des Deckelteils 35 maximal von der Formmatrize 33 weggefahren ist. Nach dem Schließen des Formwerkzeugs 5 wird die Heizeinrichtung 59 aus der Verstauposition auf die Formmatrize 33 hin in eine Heizposition verfahren, welche in den Figuren 4C und 4D gezeigt ist. Wie aus Figur 4C ersichtlich, liegt die Heizeinrichtung 59 in der Heizposition benachbart zu der thermoplastischen Folienlage 41 vor und kann diese so beheizen, um die Verformbarkeit der Folienlage 41 zu verbessern.

Nachdem die Verpackungsschalen 27 durch Hineinziehen der unvollständig ausgestanzten Teilflächen 21 in die Formvertiefungen 39 geformt wurden, wird die beheizte thermoplastische Folienlage 41 mittels Anwendung von Druckluft von der von der Formmatrize 33 abgewandten Seite der Folienlage 41 in die Verpackungsschalen 27 hinein geformt. Hierzu kann das Formwerkzeug 5 eine Drucklufteinrichtung 61 umfassen, die Druckluft in das Innere des Deckelteils 35 des Formwerkzeugs 5 einleiten kann. Durch den Druckanstieg innerhalb des Deckelteils 35 wird die thermoplastische Folienlage 41 in die Verpackungsschalen 27 hinein geformt, wie in Figur 4D dargestellt. So werden die Verpackungsschalen 27 mit einer innenliegenden Folienschicht versehen. Das Vorsehen einer solchen Folienschicht ist aber nicht zwingend erforderlich und die thermoplastische Folienlage 41 könnte auch komplett weggelassen werden. Die thermoplastische Folienanlage 41 könnte alternativ auch in einer eigenständigen Arbeitsstation stromabwärts des Formwerkzeugs 5 mit der Verpackungsschale 27 verbunden werden.

Als nicht beanspruchte Alternative wäre es auch denkbar, anstelle der unvollständig ausgestanzten Teilflächen 21 des vorgestanzten Materialbogens 19 vollständig ausgetrennte Materialzuschnitte 71 zu Verpackungsschalen 27 zu formen. Figur 5 zeigt beispielhaft vier solche Materialzuschnitte 71, die eine derartige Form haben, dass Verpackungsschalen 27 der in Figur 3 gezeigten Art aus ihnen geformt werden können.

Die Materialzuschnitte 71 können derart über der Formmatrize 33 des Formwerkzeugs 5 positioniert werden, dass sie jeweils eine Öffnung 37 einer Formvertiefung 39 der Formmatrize 33 zumindest teilweise abdecken. Um das korrekte Positionieren der Materialzuschnitte 71 zu erleichtern, können an der Formmatrize 33 Positionierelemente 73 vorgesehen sein, an denen die Materialzuschnitte 71 ausgerichtet werden können. Solche Positionierelemente 73 sind in den Figuren 4A bis 4D als mögliche Modifikation gestrichelt eingezeichnet. Beim Verarbeiten vollständig ausgetrennter Materialzuschnitte 71 kann ein Klemmen des Materials gegen die Anlagefläche 47 der Formmatrize 33 entfallen, die Klemmeinrichtung 45 der Formstation 5 kann also als Modifikation weggelassen werden. Ansonsten kann eine Formstation 5 der oben beschriebenen Art verwendet werden.

Die Materialzuschnitte 71 werden nach dem Positionieren jeweils mittels Unterdruck durch die Unterdruckeinrichtung 55 an den in der zugehörigen Formvertiefung 39 der Formmatrize 33 vorliegenden höhenverfahrbaren Einsatz 49 angesaugt. Anschließend werden die Einsätze 49 jeweils aus der Startposition heraus entlang der Verfahrrichtung V weiter in die Formvertiefung 39 hinein verfahren, wobei der jeweilige Materialzuschnitt 71 in die Formvertiefung 39 hineingezogen und so zu einer Verpackungsschale 27 geformt wird.

Auch das Positionieren einer thermoplastischen Folienlage 41 über den Materialzuschnitten 71 über der Formmatrize 33 und zusätzlich optional das Hineinformen der thermoplastischen Folienlage 41 in die Verpackungsschalen 27 hinein durch Druckluft aus der Drucklufteinrichtung 61 ist denkbar.

## Patentansprüche

1. Verfahren zum Herstellen einer Verpackung, welches die folgenden Schritte umfasst:
Bereitstellen eines vorgestanzten Materialbogens (19), aus dem eine Teilfläche (21) unvollständig ausgestanzt ist, so dass die Teilfläche (21) über mehrere Haltenasen (23) mit einer Restfläche (25) des Materialbogens (19) verbunden ist;
Positionieren des vorgestanzten Materialbogens (19) über einer Formmatrize (33) eines Formwerkzeugs (5), so dass die Teilfläche (21) des Materialbogens (19) eine Öffnung (37) einer Formvertiefung (39) der Formmatrize (33) zumindest teilweise abdeckt;
Klemmen der Restfläche (25) des Materialbogens (19) gegen eine Anlagefläche (47) der Formmatrize (33);
Ansaugen der Teilfläche (21) des Materialbogens (19) mittels Unterdruck an einen in der Formvertiefung (39) der Formmatrize (33) höhenverfahrbaren Einsatz (49) in einer Startposition des höhenverfahrbaren Einsatzes (49); und
Verfahren des höhenverfahrbaren Einsatzes (49) aus der Startposition heraus entlang einer Verfahrrichtung (V) weiter in die Formvertiefung (39) hinein, wobei die Teilfläche (21) des Materialbogens (19) in die Formvertiefung (39) hineingezogen und so zu einer Verpackungsschale (27) geformt wird.

2. Verfahren nach Anspruch 1, wobei bei dem Verfahren des höhenverstellbaren Einsatzes (49) aus der Startposition weiter in die Formvertiefung (39) hinein die Haltenasen (23) abreißen und so die Teilfläche (21) von der Restfläche (25) der Materialbahn (19) getrennt wird.

3. Verfahren nach einem der vorangehenden Ansprüche, wobei das Bereitstellen des vorgestanzten Materialbogens (19) das Vorstanzen des Materialbogens (19) durch unvollständiges Ausstanzen der Teilfläche (21) des Materialbogens (19), so dass die Teilfläche (21) über die mehreren Haltenasen (23) mit der Restfläche (25) des Materialbogens (19) verbunden bleibt, umfasst.

4. Verfahren nach einem der vorangehenden Ansprüche, wobei die Formvertiefung (31) eine sich in Richtung auf die Öffnung (37) hin aufweitende Formschräge (57) aufweist.

5. Verfahren nach einem der vorangehenden Ansprüche, wobei das Material des Materialbogens (19) im Wesentlichen nicht thermoplastisch verformbar ist.

6. Verfahren nach einem der vorangehenden Ansprüche, wobei das Material des Materialbogens (19) Naturfaser, Karton und/oder Papier umfasst.

7. Verfahren nach einem der vorangehenden Ansprüche, wobei eine thermoplastische Folienlage (41) über dem Materialbogen (19) über der Formmatrize (33) positioniert wird.

8. Verfahren nach Anspruch 7, wobei die thermoplastische Folienlage (41) mittels Anwendung von Druckluft von der von dem Materialbogen (19) abgewandten Seite der Folienlage (41) aus in die Verpackungsschale (27) hinein geformt wird.

9. Verfahren nach Anspruch 7 oder 8, wobei die Folienlage (41) nach dem Positionieren der Folienlage (41) über dem Materialbogen (19) über der Formmatrize (33) mittels einer auf der von der Formmatrize (33) abgewandten Seite der Folienlage (41) vorliegenden Heizeinrichtung (59) beheizt wird.

10. Formwerkzeug (5) zum Herstellen einer Verpackung aus einem Materialbogen (19), welcher durch unvollständiges Ausstanzen einer Teilfläche (21) des Materialbogens (19) derart vorgestanzt wurde, dass die Teilfläche (21) über mehrere Haltenasen (23) mit einer Restfläche (25) des Materialbogens (19) verbunden bleibt, umfassend:
eine Formmatrize (33), welche eine Formvertiefung (39) mit einer Öffnung (37) und eine Anlagefläche (47) umfasst; und
eine Klemmeinrichtung (45), welche dazu ausgelegt ist, die Restfläche (25) des Materialbogens (19) gegen die Anlagefläche (47) der Formmatrize (33) zu klemmen, wenn der vorgestanzte Materialbogen (19) über der Formmatrize (33) so positioniert ist, dass die Teilfläche (21) des Materialbogens (19) die Öffnung (37) der Formvertiefung (39) der Formmatrize (33) zumindest teilweise abdeckt, wobei
in der Formvertiefung (39) der Formmatrize (33) ein höhenverfahrbarer Einsatz (49) vorgesehen ist, welcher aus einer Startposition des höhenverfahrbaren Einsatzes (49) heraus entlang einer Verfahrrichtung (V) weiter in die Formvertiefung (39) hinein verfahrbar ist, und
das Formwerkzeug (5) zudem eine Unterdruckeinrichtung (55) umfasst, welche dazu ausgelegt ist, die Teilfläche (21) des Materialbogens mittels Unterdruck an den höhenverfahrbaren Einsatz (49) anzusaugen.

11. Formwerkzeug nach Anspruch 10, wobei die Formvertiefung (39) eine sich in Richtung auf die Öffnung (37) hin aufweitende Formschräge (57) aufweist.

12. Formwerkzeug nach Anspruch 10 oder 11, welches zudem eine Drucklufteinrichtung (61) umfasst, welche dazu konfiguriert ist, eine über dem Materialbogen (19) über der Formmatrize (33) positionierte thermoplastische Folienlage (41) mittels Anwendung von Druckluft von der von dem Materialbogen (19) abgewandten Seite der Folienlage (41) aus in Richtung auf den Materialbogen (19) zu beaufschlagen.

13. Formwerkzeug nach Anspruch 12, welches zudem eine Heizeinrichtung (59) umfasst, welche dazu ausgelegt ist, die Folienlage (41) nach dem Positionieren der Folienlage (41) über dem Materialbogen (19) über der Formmatrize (33) von der von der Formmatrize (33) abgewandten Seite der Folienlage (41) aus zu beheizen.

14. Formwerkzeug nach Anspruch 13, wobei die Heizeinrichtung (59) parallel zu der Verfahrrichtung (V) des höhenverfahrbaren Einsatzes (49) auf die Formmatrize (33) hin und von der Formmatrize (33) weg verfahrbar ist.

15. Verpackungsmaschine (1), umfassend:
eine Stanzstation (3), welche zum Vorstanzen des Materialbogens (19) durch unvollständiges Ausstanzen der Teilfläche (21) des Materialbogens (19), so dass die Teilfläche (21) über die mehreren Haltenasen (23) mit der Restfläche des Materialbogens (25) verbunden bleibt, konfiguriert ist; und
das Formwerkzeug (5) zum Herstellen einer Verpackung aus dem Materialbogen (19) nach einem der Ansprüche 10 bis 14.

16. Verpackungsmaschine nach Anspruch 15, welche zudem eine Fördereinrichtung (15) aufweist, die dazu konfiguriert ist, den von der Stanzstation (3) vorgestanzten Materialbogen (19) über der Formmatrize (33) des Formwerkzeugs (5) so zu positionieren, dass die Teilfläche (21) des Materialbogens (19) die Öffnung (37) der Formvertiefung (39) der Formmatrize (33) zumindest teilweise abdeckt.

## Claims

1. A method for producing a packaging, comprising the following steps:
providing a prepunched material sheet (19) from which a subarea (21) has been punched out incompletely such that the subarea (21) is connected to a residual area (25) of the material sheet (19) through a plurality of retaining lugs (23);
positioning the prepunched material sheet (19) on top of a female die part (33) of a forming tool (5) such that the subarea (21) of the material sheet (19) covers an opening (37) of a forming cavity (39) of the female die part (33) at least partially;
clamping the residual area (25) of the material sheet (19) in position against a contact surface (47) of the female die part (33);
sucking the subarea (21) of the material sheet (19) by means of a vacuum onto an insert (49), which is vertically movable in the forming cavity (39) of the female die part (33), at a starting position of the vertically movable insert (49); and
moving the vertically movable insert (49) from the starting position along a displacement direction (V) further into the forming cavity (39), whereby the subarea (21) of the material sheet (19) is drawn into the forming cavity (39) and thus formed into a packaging trough (27).

2. The method according to claim 1, wherein, during the movement of the vertically movable insert (49) from the starting position further into the forming cavity (39), the retaining lugs (23) tear and the subarea (21) is thus separated from the residual area (25) of the material sheet (19).

3. The method according to one of the preceding claims, wherein providing the prepunched material sheet (19) comprises prepunching the material sheet (19) by incompletely punching out the subarea (21) of the material sheet (19), so that the subarea (21) remains connected to the residual area (25) of the material sheet (19) through the plurality of retaining lugs (23).

4. The method according to one of the preceding claims, wherein the forming cavity (39) comprises forming incline (57), which widens in the direction towards the opening (37).

5. The method according to one of the preceding claims, wherein the material of the material sheet (19) is essentially not thermoplastically deformable.

6. The method according to one of the preceding claims, wherein the material of the material sheet (19) comprises natural fibers, cardboard and/or paper.

7. The method according to one of the preceding claims, wherein a thermoplastic film layer (41) is positioned on top of the material sheet (19) on top of the female die part (33).

8. The method according to claim 7, wherein the thermoplastic film layer (41) is formed-in into the packaging trough (27) by applying compressed air from the side of the film layer (41) facing away from the material sheet (19).

9. The method according to claim 7 or 8, wherein, after positioning of the film layer (41) on top of the material sheet (19) on top of the female die part (33), the film layer (41) is heated by means of a heating unit (59) provided on the side of the film layer (41) facing away from the female die part (33).

10. A forming tool (5) for producing a packaging from a material sheet (19), which, by incompletely punching out a subarea (21) of the material sheet (19), has been prepunched such that the subarea (21) remains connected to a residual area (25) of the material sheet (19) through a plurality of retaining lugs (23), comprising:
a female die part (33) comprising a forming cavity (39) with an opening (37) and a contact surface (47); and
a clamping unit (45), which is configured for clamping the residual area (25) of the material sheet (19) in position against the contact surface (47) of the female die part (33), when the prepunched material sheet (19) has been positioned on top of the female die part (33) such that the subarea (21) of the material sheet (19) covers the opening (37) of the forming cavity (39) of the female die part (33) at least partially, wherein
the forming cavity (39) of the female die part (33) has provided therein a vertically movable insert (49), which is movable from a starting position of the vertically movable insert (49) along a displacement direction (V) further into the forming cavity (39), and
the forming tool (5) further comprises a vacuum unit (55), which is configured for sucking the subarea (21) of the material sheet onto the vertically movable insert (49) by means of a vacuum.

11. The forming tool according to claim 10, wherein the forming cavity (39) comprises a forming incline (57), which widens in the direction towards the opening (37).

12. The forming tool according to claim 10 or 11, which additionally comprises a compressed-air unit (61) configured for acting on a thermoplastic film layer (41), which is positioned on top of the material sheet (19) on top of the female die part (33), in the direction towards the material sheet (19) by applying compressed air from the side of the film layer (41) facing away from the material sheet (19).

13. The forming tool according to claim 12, which additionally comprises a heating unit (59) configured for heating the film layer (41), after the film layer (41) has been positioned on top of the material sheet (19) on top of the female die part (33), from the side of the film layer (41) facing away from the female die part (33).

14. The forming tool according to claim 13, wherein the heating unit (59) is movable towards the female die part (33) and away from the female die part (33) parallel to the displacement direction (V) of the vertically movable insert (49).

15. A packaging machine (1), comprising:
a punching station (3) configured for prepunching the material sheet (19) by incompletely punching out the subarea (21) of the material sheet (19), so that the subarea (21) remains connected to the residual area (25) of the material sheet (19) through the plurality of retaining lugs (23); and
the forming tool (5) for producing a packaging from the material sheet (19), according to one of the claims 10 to 14.

16. The packaging machine according to claim 15, which additionally comprises a conveying unit (15) configured for positioning the material sheet (19), which has been prepunched by the punching station (3), on top of the female die part (33) of the forming tool (5) such that the subarea (21) of the material sheet (19) covers the opening (37) of the forming cavity (39) of the female die part (33) at least partially.

## Revendications

1. Procédé de production d'un emballage, comprenant les étapes ci-dessous de :
fourniture d'une feuille de matériau (19) prédécoupée dont une surface partielle (21) n'est pas complètement découpée, de sorte que la surface partielle (21) est reliée à une surface restante (25) de la feuille de matériau (19) par l'intermédiaire de plusieurs pattes de retenue (23) ;
positionnement de la feuille de matériau (19) prédécoupée au-dessus d'une matrice de moulage (33) d'un gabarit (5) de sorte que la surface partielle (21) de la feuille de matériau (19) recouvre au moins partiellement une ouverture (37) d'un creux de moulage (39) de la matrice de moulage (33) ;
calage de la surface restante (25) de la feuille de matériau (19) contre une surface d'applique (47) de la matrice de moulage (33) ;
aspiration de la surface partielle (21) de la feuille de matériau (19) au moyen d'une pression sous-atmosphérique au niveau d'un insert (49), pouvant être déplacé en hauteur dans le creux de moulage (39) de la matrice de moulage (33), dans une position de départ de l'insert pouvant être déplacé en hauteur (49) ; et
déplacement de l'insert pouvant être déplacé en hauteur (49) plus loin vers l'intérieur du creux de moulage (39) le long d'une direction de déplacement (V) depuis la position de départ, dans lequel la surface partielle (21) de la feuille de matériau (19) est attirée dans le creux de moulage (39) et est ainsi moulée pour devenir une barquette d'emballage (27).

2. Procédé selon la revendication 1, dans lequel, lors du déplacement de l'insert pouvant être déplacé en hauteur (49) plus loin vers l'intérieur du creux de moulage (39) depuis la position de départ, les pattes de retenue (23) se déchirent et la surface partielle (21) est ainsi séparée de la surface restante (25) de la feuille de matériau (19).

3. Procédé selon l'une quelconque des revendications précédentes, dans lequel la fourniture de la feuille de matériau (19) prédécoupée comprend le prédécoupage de la feuille de matériau (19) grâce à un découpage incomplet de la surface partielle (21) de la feuille de matériau (19) de sorte que la surface partielle (21) reste reliée à la surface restante (25) de la feuille de matériau (19) par l'intermédiaire de plusieurs pattes de retenue (23).

4. Procédé selon l'une quelconque des revendications précédentes, dans lequel le creux de moulage (31) présente une dépouille (57) qui s'élargit en direction de l'ouverture (37).

5. Procédé selon l'une quelconque des revendications précédentes, dans lequel le matériau de la feuille de matériau (19) ne peut essentiellement pas être moulé de manière thermoplastique.

6. Procédé selon l'une quelconque des revendications précédentes, dans lequel le matériau de la feuille de matériau (19) comprend de la fibre naturelle, du carton et/ou du papier.

7. Procédé selon l'une quelconque des revendications précédentes, dans lequel une couche de film (41) thermoplastique est positionnée au-dessus de la feuille de matériau (19) se trouvant au-dessus de la matrice de moulage (33).

8. Procédé selon la revendication 7, dans lequel la couche de film (41) thermoplastique est moulée dans la barquette d'emballage (27) au moyen d'une application d'air comprimé depuis le côté de la couche de film (41) qui est opposé à la feuille de matériau (19).

9. Procédé selon la revendication 7 ou 8, dans lequel la couche de film (41), après le positionnement de la couche de film (41) au-dessus de la feuille de matériau (19) se trouvant au-dessus de la matrice de moulage (33), est chauffée au moyen d'un dispositif de chauffage (59) présent sur le côté de la couche de film (41) qui est opposé à la matrice de moulage (33).

10. Gabarit (5) permettant de produire un emballage à partir d'une feuille de matériau (19) qui a été prédécoupée grâce à un découpage incomplet d'une zone partielle (21) de la feuille de matériau (19) de telle manière que la surface partielle (21) reste reliée à une surface restante (25) de la feuille de matériau (19) par l'intermédiaire de plusieurs pattes de retenue (23), comprenant :
une matrice de moulage (33) comprenant un creux de moulage (39) avec une ouverture (37) et une surface d'applique (47) ; et
un dispositif de calage (45) conçu pour caler la surface restante (25) de la feuille de matériau (19) contre la surface d'applique (47) de la matrice de moulage (33) lorsque la feuille de matériau (19) prédécoupée est positionnée au-dessus de la matrice de moulage (33) de sorte que la surface partielle (21) de la feuille de matériau (19) recouvre au moins partiellement l'ouverture (37) du creux de moulage (39) de la matrice de moulage (33), dans lequel
un insert pouvant être déplacé en hauteur (49), qui peut être déplacé plus loin vers l'intérieur du creux de moulage (39) le long d'une direction de déplacement (V) depuis une position de départ de l'insert pouvant être déplacé en hauteur (49), est prévu dans le creux de moulage (39) de la matrice de moulage (33), et
le gabarit (5) comprend en outre un dispositif à pression sous-atmosphérique (55) qui est conçu pour aspirer la surface partielle (21) de la feuille de matériau au moyen d'une pression sous-atmosphérique au niveau de l'insert pouvant être déplacé en hauteur (49).

11. Gabarit selon la revendication 10, dans lequel le creux de moulage (39) présente une dépouille (57) qui s'élargit en direction de l'ouverture (37).

12. Gabarit selon la revendication 10 ou 11, comprenant en outre un dispositif à air comprimé (61) qui est configuré pour soumettre une couche de film (41) thermoplastique positionnée au-dessus de la feuille de matériau (19) se trouvant au-dessus de la matrice de moulage (33) à une application d'air comprimé en direction de la feuille de matériau (19) depuis le côté de la couche de film (41) qui est opposé à la feuille de matériau (19).

13. Gabarit selon la revendication 12, comprenant en outre un dispositif de chauffage (59) qui est conçu pour chauffer la couche de film (41) depuis le côté, opposé à la matrice de moulage (33), de la couche de film (41) après le positionnement de la couche de film (41) au-dessus de la feuille de matériau (19) se trouvant au-dessus de la matrice de moulage (33).

14. Gabarit selon la revendication 13, dans lequel le dispositif de chauffage (59) peut être déplacé de manière à aller vers la matrice de moulage (33) et de manière à s'éloigner de la matrice de moulage (33), parallèlement à la direction de déplacement (V) de l'insert pouvant être déplacé en hauteur (49).

15. Machine d'emballage (1), comprenant :
une station de découpage (3) qui est configurée pour prédécouper la feuille de matériau (19) grâce à un découpage incomplet de la surface partielle (21) de la feuille de matériau (19), de sorte que la surface partielle (21) reste reliée à la surface restante de la feuille de matériau (25) par l'intermédiaire de plusieurs pattes de retenue (23), et
le gabarit (5) permettant de produire un emballage à partir de la feuille de matériau (19), selon l'une quelconque des revendications 10 à 14.

16. Machine d'emballage selon la revendication 15, présentant en outre un dispositif de transport (15) qui est configuré pour positionner la feuille de matériau (19) prédécoupée par la station de découpage (3) au-dessus de la matrice de moulage (33) du gabarit (5) de sorte que la surface partielle (21) de la feuille de matériau (19) recouvre au moins partiellement l'ouverture (37) du creux de moulage (39) de la matrice de moulage (33).
